# EUROPÄISCHE PATENTSCHRIFT

(11) **EP 2 295 690 B1**
(45) Veröffentlichungstag und Bekanntmachung des Hinweises auf die Patenterteilung: **16.05.2018**
(21) Anmeldenummer: 10009098.4
(22) Anmeldetag: 02.09.2010
(51) Int. Cl.: E05C 19/06, H01R 13/508

(54) **Verriegelungssystem für mehrteilige Gehäuse**
Locking system for multi-section housing
Système de verrouillage pour boîtier en plusieurs parties

(30) Priorität: 11.09.2009 DE 102009041371
(43) Veröffentlichungstag der Anmeldung: 16.03.2011
(73) Patentinhaber: Harting Electric GmbH & Co. KG, 32339 Espelkamp (DE)
(72) Erfinder: Schmidt, Martin, 32312 Luebbecke (DE); Quast, Frank, 33611 Bielefeld (DE); Gieschke, Thomas, 32584 Loehne (DE)

(56) Entgegenhaltungen:
- DE-A1- 4 205 960
- DE-B3-102005 025 769
- DE-U1-202006 005 177

## Beschreibung

Die Erfindung betrifft ein Verriegelungssystem für mehrteilige Gehäuse nach dem Oberbegriff des Anspruchs 1.

Ein derartiges Verriegelungssystem wird benötigt, um zwei Gehäusehälften lösbar zusammenzuhalten.

### Stand der Technik

Die DE 10 2005 025 769 B3 zeigt eine Verriegelung einer lösbaren Steckverbindung für Steckverbinder. Die Verriegelung- bzw. Entriegelung wird über seitliche Betätigungslaschen realisiert.

Gebräuchliche kniehebelbasierte Verriegelungssysteme arbeiten normalerweise mit zwei Gelenksystemen, mit einem klauenartigen Arretierhaken, welcher mittels eines Gelenkes mit dem eigentlichen Schwenkhebel verbunden ist. Dieses Gelenk befindet sich unterhalb des Aufhängungspunktes eines Bügels am Gehäuse. Der Arretierhaken kann, ja nach Ausführung, von einer Rückstellfeder gegen einen Anschlag des Bügels gedrückt werden. Beim Stecken schnappt der Arretierhaken über den Rasthaken und wird durch die Betätigung des Schwenkhebels gespannt. Der Schwenkhebel wird dabei in Richtung des Gehäuses gedrückt und nicht wie üblich in Richtung eines gesteckten Gehäuses.

Ein derartiges Verriegelungssystem benötigt zwei Bügelelemente, welche zueinander entsprechende Lagerstellen aufweisen. Durch die hohen Kräfte in den Dreh- und Aufhängungspunkten, müssen die Teile entsprechend solide gebaut sein. Auch müssen nach dem Aufsetzen des Gehäuses, ein Arretierhaken um den Rastzapfen gelegt werden, bevor der Schwenkhebel betätigt wird.

### Aufgabenstellung

Der Erfindung liegt daher die Aufgabe zugrunde, ein mechanisch einfaches Verriegelungssystem für eine lösbaren Verbindung von wenigstens zwei Gehäusehälften auszugestalten, die mittels eines kniehebelartigen Prinzips eine unter Spannung stehende Verriegelung der Gehäusehälften bewirkt.

Diese Aufgabe wird durch die kennzeichnenden Merkmale des Anspruchs 1 gelöst.

Vorteilhafte Ausgestaltungen der Erfindung sind in den Ansprüchen 2 - 9 angegeben.

Die Erfindung betrifft ein Gehäuse, hier insbesondere ein Steckergehäuse, das aus zwei Gehäusehälften besteht, mit einem Verriegelungssystem, das aus einem Schiebeelement gebildet ist, innerhalb dessen ein federelastisches Verriegelungsblech angeordnet ist.
Dabei sind zwei Schiebeelemente symmetrisch beidseitig des Steckergehäuses angeordnet.
Das Verriegelungsblech weist mehrere Öffnungen auf und ist bewegbar auf Lagerzapfen der unteren Gehäusehälfte gelagert, und im verriegelten Zustand über Rastzapfen mit der oberen Gehäusehälfte verbunden, wobei die beiden Gehäusehälften federnd gegeneinander gepresst werden.

Zum Lösen der Verriegelung wird das Schiebeelement in die Abziehrichtung zur oberen Gehäusehälfte gezogen, wobei am unteren Teil des Verriegelungsbleches abgewinkelte Enden auf einer Führungsrampe im Schiebeelement entlang gleiten, und den verriegelnden Teil des Verriegelungsbleches von den Rast-Zapfen wegziehen.
Dabei wird das aus drei Haltelaschen, die an einer Querstrebe zusammengehalten werden, gebildete Verriegelungsblech zwischen den an den Lagerzapfen gehaltenen äußeren Haltelaschen und der mittig angeordneten Verriegelungslasche unter Spannung aus ihrer ansonsten gemeinsamen Fläche V-förmig auseinander gebogen.
Weiterhin sind entsprechende Konturen im Schiebeelement eingeformt, die mit dazu ausgebildeten Abwinklungen am Verriegelungsblech eine sichere Führung des Verrieglungsbleches beim Ver- und Endriegeln sicher stellen.

Beim Verriegeln der beiden Gehäusehälften wird das Schiebeelement in Steckrichtung verschoben, wobei die fensterartigen Öffnungen des Verriegelungsbleches letztlich von einer entsprechend geformten halbrunden Kontur des Schiebeelementes den Rast-Zapfen an der oberen Gehäusehälfte geführt werden. Beim weiteren Verschieben wird der untere Bereich des Verriegelungsbleches entlastet, so dass das vorher auseinander gebogene Blech wieder seine ursprüngliche, plane Flächenform annimmt.
Dabei ist der Abstand der beiden Öffnungen für die Lagerzapfen und die Rastzapfen so gewählt, dass die beiden Gehäusehälften im verriegelten Zustand unter Spannung des Verriegelungsbleches zusammen gedrückt werden.

Dies wirkt sich auch insofern vorteilhaft aus, als dass mit einer derartigen Verriegelung eine hohe Dichtigkeit gegen Umwelteinflüsse erzielbar ist.

In einer weiteren Ausführung ist vorgesehen, die Verriegelung nicht wie hier an die untere, eventuell feste Gehäusehälfte anzuordnen, sondern an die bewegliche obere Gehäusehälfte. Wobei jedoch die Schieberichtung der Steckrichtung des oberen Gehäuses entsprechen sollte.
Vorteilhafterweise wird hierbei die Anzahl der Bauteile stark reduziert und gleichzeitig die sonst bei einer kniehebelbasierten Verriegelung als Drehpunkte ausgelegten Gelenke durch Bauteile mit einfach montierbaren Anlageflächen ersetzt. Auch die Handhabung einer sonst üblichen seitlichen Schwenkbewegung eines Spannbügels wird vorteilhaft mit einer der Montagerichtung der bewegbaren Gehäusehälfte entsprechenden Schiebebewegung ersetzt.

### Ausführungsbeispiel

Ein Ausführungsbeispiel der Erfindung ist in der Zeichnung dargestellt und wird im folgenden näher erläutert. Es zeigen:
- Fig. 1: eine perspektivische Darstellung von zwei verriegelten Gehäusehälften mit zwei Schiebeelementen,
- Fig. 2: ein Verriegelungsblech,
- Fig. 3: eine perspektivische Darstellung der zwei Gehäusehälften mit einem teilweise geschnittenen Schiebeelement im verriegelten Zustand,
- Fig. 4: eine seitliche Ansicht der Gehäusehälften mit einem geschnittenen Schiebeelement im entriegelten Zustand, und
- Fig. 5: eine perspektivische Innenansicht des Schiebeelementes.

In der Fig.1 ist eine Seitenansicht eines Gehäuses 1 mit zwei Gehäuseteilen, einer ersten Gehäusehälfte 3 und einer zweiten Gehäusehälfte 6 dargestellt. Dabei ist das Gehäuseteil 3 noch oben offen dargestellt, da hier später noch ein Gehäusedeckel aufgesetzt wird.
Die beiden Gehäusehälften sind mittels eines Verriegelungssystems verbindbar, das aus einem ergonomisch geformten Schiebeelement 20 gebildet ist, innerhalb dessen ein Verriegelungsblech 10 an Rastzapfen 4 und Lagerzapfen 7 der Gehäusehälften 3, 6 angeordnet ist.
Geführt wird das Schiebeelement 20 mit seitlich angeformten Führungsschienen 25 die in Führungsnuten 8 an seitlich der unteren, zweiten Gehäusehälfte angeformten Seitenwänden 9 eingreifen.
Das Verriegelungsblech 10 ist als ein drei nebeneinander angeordnete Laschen 11, 13, 11 umfassendes, rechteckiges gestanztes Formteil ausgeführt, wobei die Laschen mittels an einer deren Schmalseiten vorgesehenen Querstrebe 15 zusammengehalten werden.

Das Verriegelungsblech 10 ist in der Fig. 2 dargestellt und gliedert sich in drei laschenähnliche Teile.
Dabei weist die mittlere Verriegelungslasche 13 zwei nebeneinander angeordnete rechteckigen Fensteröffnungen 12 auf, während die zwei rechts und links neben der mittleren Verriegelungslasche 13 angeordneten kürzeren Haltelaschen 11 jeweils eine Öffnung 14 aufweisen, die wiederum unterhalb der Fensteröffnungen 12 angeordnet sind.
Die äußeren Haltelaschen 11 sind kürzer gehalten, weil die mittlere Verriegelungslasche 13 oberhalb der Öffnungen 14 der Haltelaschen 11 T-förmig ausgebildet ist, und damit die gleiche Breite aufweist, wie die untere Querstrebe 15 an der die drei Haltelaschen 11, 13, 11 miteinander verbunden sind.
Weiterhin sind an den unteren Eckbereichen der kürzeren Haltelaschen 11 jeweils S-förmige Enden 17 aus der Ebene des Verriegelungsbleches herausgebogen.
An den Seitenbereichen des T-förmigen Teiles der Verriegelungslasche 13 ist jeweils ein Randbereich 19, an dessen einem Ende ein abgebogenes Endstücke 16 eingeformt ist und an dem anderen Ende jeweils ein parallel zur Ebene des Randbereiches - ausgestellter Arme 18 vorgesehen ist.

Die Fig. 3 zeigt in einer isometrischen Darstellung das Verriegelungssystems mit den beiden Gehäusehälften 3, 6 in der verriegelten Position, wobei das teilgeschnittenen Schiebeelement 20 eine Sicht auf das Verriegelungsbleches 10 ermöglicht.
Hierbei ist zu erkennen, dass die Außenwände der ersten Gehäusehälfte 3 wie der zweiten Gehäusehälfte 6 jeweils zwei Zapfen aufweisen.
Dabei sind an der oberen, ersten Gehäusehälfte 3 Rastzapfen 4 und an der unteren zweiten Gehäusehälfte 6 Lagerzapfen 7 angeformt.

Die Zapfen sind in den Öffnungen 12 und 14 des parallel zu den Außenwänden ausgerichteten Verriegelungsbleches 10 eingefügt, wobei die beiden Gehäusehälften 3, 6 unter Spannung zusammengehalten werden.

In der Fig. 4 ist in einer Seitenansicht mit dem teilgeschnittenen Schiebeelement 20 eine entriegelte Position der beiden Gehäusehälften 3, 6 dargestellt. Dazu ist das Schiebeelement 20 nach oben gezogen worden, so dass das Verriegelungsblech 10 über die in den Seitenbereichen des Schiebeelements 20 integrierten Rampen 22 mit den jeweils an den Eckbereichen der Querstrebe 15 vom Gehäuse weggebogenen, S-förmigen Enden 17 bereits seitlich weggeführt sind und nahe am Boden des Schiebeelementes aufgleiten.

Dabei wird die mittlere Verriegelungslasche 13 von den äußeren Haltelaschen 11 weggezogen, so dass diese scherenförmig auseinandergezogen werden - wobei die Querstrebe 15 letztlich den Drehpunkt zwischen der mittleren Verriegelungslasche 13 und den äußeren Haltelaschen 11 bildet.
Dabei verbleiben jedoch die Öffnungen 14 der äußeren Haltelaschen 11 stets in den Lagerzapfen 7 der unteren, zweiten Gehäusehälfte 6, während die mittlere Verriegelungslasche 13 die Rastzapfen 4 der oberen, ersten Gehäusehälfte 3 freigebend, ins Innere des schalenförmigen Schiebeelementes 20 weggebogen ist.
Eine Begrenzung des Ausbiegens des Verriegelungsbleches 10 wird durch eine obere halbrunde Kontur 24 an der Seitenwand des Schiebeelementes sowie einem aus dem Verriegelungsblech 10 herausgebogen Arm 18 bewirkt, welcher an der konkav geformten Wand des Schiebeelementes 20 anschlägt.
Dabei wird das Verriegelungsblech 10 zwischen der oberen Kontur 24 und einer mittleren Kontur 26 an den Seitenwänden des Schiebeelementes 20 geführt.
Beim Verriegeln, wenn das Schiebeelement 20 hier nach unten geschoben wird, verringert sich der Winkel der auseinandergezogenen Laschen 11, 11 und 13. Die auseinander gezogenen Laschen werden wieder zusammengeführt, in dem die auf der unteren Rampe 22 aufgleitenden Endstücke 17 den Schenkelwinkel verringern, und die Querstrebe 15 stetig zur Seitenwand der unteren, zweiten Gehäusehälfte 6 geführt wird.
Zeitgleich werden die Randbereiche 19 am oberen Teil des Verriegelungsbleches 10 an der länglichen, mittleren Kontur 26 und an der oberen halbrunden Kontur 24 entlanggeschoben, bis ein Knick in dem Arm 18 auf der Kontur 26 aufliegt.
Damit wird die Verriegelungslasche 13 zur ersten Gehäusehälfte 3 gedrückt, so dass die Fensteröffnungen 12 die Rastzapfen 4 aufnehmen.

Da die Fensteröffnungen 12 der mittleren Verriegelungslasche 13 bereits die Rastzapfen 4 aufgenommen haben, gelangt, mit dem endgültigen Verschieben des Schiebeelementes 20 nach unten, das Verriegelungsblech 10 gegenüber den Seitenwänden in eine leichte Schräglage, und aufgrund der jetzt einsetzenden Kniehebelwirkung des Verriegelungsbleches 10 werden die beiden Gehäusehälften 3 und 6 auf einen unter Spannung stehenden Verriegelungszustand zusammengedrückt.

Die Fig. 5 zeigt in einer perspektivischen Ansicht das Innenleben des Schiebeelementes 20.
Dabei sind mehrere Anformungen an den Seitenwänden des Schiebeelementes 20 erkennbar. Zum einen die seitlichen Führungsschienen 25, mittels derer das Schiebelement an der zweiten Gehäusehälfte 6 verschiebbar gehalten ist, dann die untere Rampe 22, auf der das Schiebeelement 20 mit dem unteren S-förmigen Endstück 17 aufgleitet, sowie die noch maßgeblichen Anformungen 24, 26, 27 und 28.
Zwischen der oberen halbrunden Kontur 24 und der mittleren länglichen Kontur 26 wird der Arm 18 mit dem anschließenden Randbereich 19 der mittleren Verriegelungslasche 13 beim Verschieben des Verriegelungsbleches 10 geführt.
Während mit der Druckanformung 27 die Haltelaschen 11 ständig gegen die zweite Gehäusehälfte 6 gedrückt werden, so dass die Lagerzapfen 7 nicht aus den Öffnungen 14 der Haltelaschen herausrutschen können, so dass im entriegelten Zustand der Schiebelemente 20 ein unter Spannung stehendes Verriegelungsblech 10 gewährleistet ist. Beim Verschieben zum Verriegeln der beiden Gehäusehälften - hierbei nach unten - entspannt sich das Verriegelungsblech 10 und lehnt sich über einen imaginären Totpunkt hinaus an die mittlere Kontur 26 an. Wobei die Fläche der Kontur 26, an der jetzt die Haltelasche 11 fluchtend anliegt ein wenig weiter - bezogen auf den seitlichen Abstand zur Wand der Gehäusehälfte 6 - vom Anlagepunkt der unteren abgewinkelten Endstücke 17 an der Gehäusehälfte 6 kurz über der Rampe 22 anliegt.
Eine zwischen der Seitenwand und der Druckanformung 27 angeformte Kontur 28 dient zur seitlichen Führung der äußeren Haltelaschen 11 - ähnlich der Innenwand 29 der Rampe 22.
Letztendlich ist die Lage des Verriegelungsbleches 10 während der Verriegelung ein wenig schräg an den Seitenwänden ausgerichtet, und zwar von der ersten, oberen Gehäusehälfte 3 nach innen gerichtet zur zweiten, unteren Gehäusehälfte 3 hin ausgerichtet.

## Patentansprüche

1. Verriegelungssystem für mehrteilige Gehäuse mit einer ersten Gehäusehälfte (3) und einer zweiten Gehäusehälfte (6), und einem die beiden Gehäusehälften angreifenden Verriegelungsblech (10), umgeben von einem Schiebeelement (20),
dass das federelastische Verriegelungsblech (10) mehrere Laschen (11, 13, 11) aufweist,
wobei in den Laschen Öffnungen (12, 14) vorgesehen sind, die mit Rastzapfen (4) an der ersten Gehäusehälfte (3) und mit Lagerzapfen (7) an der zweiten Gehäusehälfte (6) korrelieren, und
wobei die Laschen des Verriegelungsbleches (10) mittels eines - dieses umgebende - verschiebbaren Schiebeelementes (20) eine Verbiegung erfahren, die eine Entriegelung oder eine Verriegelung der beiden Gehäusehälften (3, 6) bewirkt, wobei das federelastische Verriegelungsblech (10) aus drei nebeneinander angeordneten Laschen (11,13,11) geformt ist, die einseitig an einer Querstrebe (15) zusammengeführt, gehalten sind, **dadurch gekennzeichnet, dass** die Laschen aus zwei äußeren Haltelaschen (11) und einer mittleren Verriegelungslasche (13) bestehen, wobei die äußeren Haltelaschen (11,11) kürzer sind als die mittlere Verriegelungslasche (13), und wobei in den äußeren Haltelaschen (11,11) Öffnungen (14) vorgesehen sind, die auf Lagerzapfen (7) an der zweiten Gehäusehälfte (6) gelagert sind, und wobei die mittlere Verriegelungslasche (13) Fensteröffnungen (12) aufweist, die an mindestens einem Rast-Zapfen (4) an der ersten Gehäusehälfte (3) eingreift.

2. Verriegelungssystem nach Anspruch 1, **dadurch gekennzeichnet, dass** das Schiebelement (20) als offener Hohlkörper mit einer rechteckigen Grundform und einer konkaven Außenfläche (21) geformt ist, und mittels seitlichen Führungsschienen (25), die in entsprechende Führungsnuten (8) in der zweiten Gehäusehälfte (6) eingreifen, verschiebbar gehalten ist.

3. Verriegelungssystem nach Anspruch 1, **dadurch gekennzeichnet, dass** das Schiebeelement (20) in einem Innenbereich des offenen Hohlkörpers eine untere Rampe (22) aufweist, auf der ein aus der Querstrebe (15) des Verriegelungsbleches (10) herausgeformtes unteres Endstück (17) verschiebbar aufliegt.

4. Verriegelungssystem nach Anspruch 1, **dadurch gekennzeichnet, dass** das Schiebelement (20) an inneren Seitenflächen des Hohlkörpers eine halbrunde Kontur (24) zur Führung eines oberen abgewinkelten Endstückes (16) des Verriegelungsbleches (10) aufweist.

5. Verriegelungssystem nach Anspruch 1, **dadurch gekennzeichnet, dass** das Schiebeelement (20) an seinen inneren Seitenflächen eine Rampe (22) aufweist, mittels der beim Verschieben des Schiebeelementes (20) das Verriegelungsblech (10) aus dem Rastzapfen (4) der ersten Gehäusehälfte (3) gelöst wird.

6. Verriegelungssystem nach Anspruch 1, **dadurch gekennzeichnet, dass** an der mittleren Verriegelungslasche (13) des Verriegelungsbleches (10) von einem Randbereich (19) ausgehend ein abgewinkelter aber parallel zu den Haltelaschen (11) verlaufender Arm (18) angeformt ist.

7. Verriegelungssystem nach Anspruch 6, **dadurch gekennzeichnet, dass** beim Verschieben des Schiebeelementes (20), die mittlere Verriegelungslasche (13) zusammen mit dem Arm (18) zwischen einer inneren länglichen Anformung (26) und einer inneren konvexen Kontur (23) ausgelenkt wird, wobei die Gehäusehälften (3, 6) entriegelt werden.

8. Verriegelungssystem nach Anspruch 6, **dadurch gekennzeichnet, dass** beim Verriegeln eine Halbrundkontur (24) im Schiebelement (20) gegen den Randbereich (19) der mittleren Lasche (13) drückt und die Verriegelungslasche (13) gegen das erste Gehäuse (3) drückt, wobei die Rastzapfen (4) zum Verrasten in die Öffnung (12) eintauchen.

9. Verriegelungssystem nach Anspruch 1, **dadurch gekennzeichnet, dass** die äußere Haltelasche (11) des Verriegelungsbleches (10) ständig durch eine Druckanformung (27) im Schiebeelement (20) gegen die zweite Gehäusehälfte (6) drückt, so dass die Lagerzapfen (7) ständig innerhalb der Fensteröffnungen (14) geführt sind.

## Claims

1. Locking system for multipart housings having a first housing half (3) and a second housing half (6), and a locking plate (10) that acts on the two housing halves and is surrounded by a sliding element (20),
in that the spring-elastic locking plate (10) has a plurality of tabs (11, 13, 11),
wherein openings (12, 14) are provided in the tabs, said openings (12, 14) correlating with latching pegs (4) on the first housing half (3) and with bearing pegs (7) on the second housing half (6), and
wherein the tabs of the locking plate (10) are subjected to bending by means of a displaceable sliding element (20) surrounding said locking plate (10), this bending causing the two housing halves (3, 6) to be unlocked or locked,
wherein the spring-elastic locking plate (10) is formed from three tabs (11, 13, 11) which are arranged next to one another and are held in a joined manner on one side of a cross strut (15), **characterized in that** the tabs consist of two outer retaining tabs (11) and a central locking tab (13), wherein the outer retaining tabs (11, 11) are shorter than the central locking tab (13), and wherein openings (14) are provided in the outer retaining tabs (11, 11), said openings being mounted on bearing pegs (7) on the second housing half (6), and wherein the central locking tab (13) has window openings (12) which engage with at least one latching peg (4) on the first housing half (3).

2. Locking system according to Claim 1, **characterized in that** the sliding element (20) is in the form of an open hollow body with a rectangular basic shape and a concave outer face (21), and is held in a displaceable manner by means of lateral guide rails (25) which engage in corresponding guide slots (8) in the second housing half (6).

3. Locking system according to Claim 1, **characterized in that** the sliding element (20) has, in an interior region of the open hollow body, a lower ramp (22) on which a lower end piece (17), formed out of the cross strut (15) of the locking plate (10), rests in a displaceable manner.

4. Locking system according to Claim 1, **characterized in that** the sliding element (20) has, on inner side faces of the hollow body, a semicircular contour (24) for guiding an upper angled end piece (16) of the locking plate (10).

5. Locking system according to Claim 1, **characterized in that** the sliding element (20) has, on its inner side faces, a ramp (22) by means of which the locking plate (10) is released out of the latching peg (4) of the first housing half (3) when the sliding element (20) is displaced.

6. Locking system according to Claim 1, **characterized in that** an arm (18) that is angled but extends parallel to the retaining tabs (11) is integrally formed on the central locking tab (13) of the locking plate (10), starting from a peripheral region (19).

7. Locking system according to Claim 6, **characterized in that**, when the sliding element (20) is displaced, the central locking tab (13) is deflected, together with the arm (18), between an inner elongate integrally formed portion (26) and an inner convex contour (23), wherein the housing halves (3, 6) are unlocked.

8. Locking system according to Claim 6, **characterized in that**, during locking, a semicircular contour (24) in the sliding element (20) presses against the peripheral region (19) of the central tab (13) and the locking tab (13) presses against the first housing (3), wherein the latching pegs (4) pass into the opening (12) for latching purposes.

9. Locking system according to Claim 1, **characterized in that** the outer retaining tab (11) of the locking plate (10) presses permanently against the second housing half (6) by way of a integrally formed pressing portion (27) in the sliding element (20), such that the bearing pegs (7) are guided permanently within the window openings (14).

## Revendications

1. Système de verrouillage pour boîtier en plusieurs parties, comportant une première moitié de boîtier (3) et une seconde moitié de boîtier (6), et une taule de verrouillage (10) s'engageant sur les deux moitiés de boîtier, entourée par un élément coulissant (20),
en ce que la taule de verrouillage (10) flexible comporte plusieurs pattes (11, 13, 11),
dans lequel il est prévu dans les pattes (12, 14) des ouvertures qui coopèrent avec des tourillons de palier (4) sur la première moitié de boîtier (3) et avec des tourillons de palier (7) sur la seconde moitié de boîtier (6), et
dans lequel les pattes de la taule de verrouillage (10) subissent une flexion au moyen d'un élément coulissant (20) déplaçable, entourant ladite taule, laquelle déformation provoque un déverrouillage ou un verrouillage des deux moitiés de boîtier (3, 6),
dans lequel la taule de verrouillage flexible (10) est constituée de trois pattes (11, 13, 11) agencées côte à côte, qui sont maintenues de manière regroupée d'un côté sur une entretoise (15), **caractérisé en ce que** les pattes comprennent deux pattes de maintien extérieures (11) et une patte de verrouillage centrale (13), dans lequel les pattes de maintien extérieures (11, 11) sont plus courtes que la patte de verrouillage centrale (13), et dans lequel il est prévu dans les pattes de maintien extérieures (11, 11) des ouvertures (14) qui reposent sur les tourillons de palier (7) au niveau de la seconde moitié de boîtier (6), et dans lequel la patte de verrouillage centrale (13) présente des ouvertures de fenêtres (12) qui s'engagent sur au moins un tourillon d'encliquetage (4) de la première moitié de boîtier (3).

2. Système de verrouillage selon la revendication 1, **caractérisé en ce que** l'élément coulissant (20) est réalisé sous la forme d'un corps creux présentant une forme de base rectangulaire et une surface extérieure concave (21), et est maintenu coulissant au moyen de rails de guidage latéraux (25) qui s'engagent dans des encoches de guidage correspondantes (8) ménagées dans la seconde moitié de boîtier (6).

3. Système de verrouillage selon la revendication 1, **caractérisé en ce que** l'élément coulissant (20) comporte, dans une zone interne du corps creux ouvert, une rampe inférieure (22) sur laquelle repose de manière coulissante une pièce d'extrémité (17) formée par l'entretoise (15) de la taule de verrouillage (10).

4. Système de verrouillage selon la revendication 1, **caractérisé en ce que** l'élément coulissant (20) présente, sur des surfaces latérales internes du corps creux, un contour semi-circulaire (24) permettant de guider une pièce d'extrémité (16) supérieure coudée de la taule de verrouillage (10).

5. Système de verrouillage selon la revendication 1, **caractérisé en ce que** l'élément coulissant (20) présente, sur ses surfaces latérales internes, une rampe (22) au moyen de laquelle la taule de verrouillage (10) peut être dégagée du tourillon d'encliquetage (4) de la première moitié de boîtier (3) lors du coulissement de l'élément coulissant (20).

6. Système de verrouillage selon la revendication 1, **caractérisé en ce qu'**un bras (18) coudé mais parallèle à la patte de verrouillage centrale (13) de la taule,de verrouillage (10) est formé à partir d'une zone périphérique (19) d'un tourillon de maintien (11).

7. Système de verrouillage selon la revendication 6, **caractérisé en ce que**, lors du coulissement de l'élément coulissant (20), la patte de verrouillage centrale (13) est déviée en association avec le bras (18) entre un surmoulage (26) longitudinal interne et un contour convexe interne (23), les moitiés de boîtier (3, 6) étant ainsi déverrouillées.

8. Système de verrouillage selon la revendication 6, **caractérisé en ce que**, lors du verrouillage, un contour semi-circulaire (24) appuie dans l'élément coulissant (20) contre la zone périphérique (19) de la patte centrale (13) et **en ce que** la patte de verrouillage (13) appuie contre le premier boîtier (3), dans lequel les tourillons d'encliquetage (4) pénètrent dans l'ouverture (18) à des fins d'encliquetage.

9. Système de verrouillage selon la revendication 1, **caractérisé en ce que** la patte de maintien extérieure (11) de la taule de verrouillage (10) appuie en permanence, par l'intermédiaire d'un surmoulage de pression (27) dans l'élément coulissant (20) contre la seconde moitié de boîtier (6), de manière à ce que les tourillons de palier (7) soient guidés en permanence à l'intérieur des ouvertures de fenêtres (14).
